# EUROPÄISCHE PATENTSCHRIFT

(11) **EP 0 629 274 B1**
(45) Veröffentlichungstag und Bekanntmachung des Hinweises auf die Patenterteilung: **14.08.1996**
(21) Anmeldenummer: 93903826.1
(22) Anmeldetag: 24.02.1993
(51) Int. Cl.: F22B 37/24

(54) **ANORDNUNG EINES DAMPFERZEUGERS IN EINER TRAGKONSTRUKTION**
ARRANGEMENT OF A STEAM GENERATOR IN A SUPPORT STRUCTURE
AGENCEMENT D'UN GENERATEUR DE VAPEUR DANS UNE CONSTRUCTION PORTEUSE

(30) Priorität: 03.03.1992 DE 4206657
(43) Veröffentlichungstag der Anmeldung: 21.12.1994
(73) Patentinhaber: SIEMENS AKTIENGESELLSCHAFT, 80333 München (DE)
(72) Erfinder: LÖSEL, Georg, D-8525 Uttenreuth (DE); KRAUPA, Werner, D-8510 Fürth (DE); ENGELHARDT, Reiner, D-8521 Effeltrich (DE)
(86) Internationale Anmeldenummer: DE9300163
(87) Internationale Veröffentlichungsnummer: WO9318340

(56) Entgegenhaltungen:
- DE-B- 1 245 392
- FR-A- 1 072 176
- GB-A- 1 030 664
- US-A- 3 001 514
- US-A- 3 159 146
- US-A- 4 510 892

## Beschreibung

Die Erfindung bezieht sich auf eine Anordnung eines Dampferzeugers, insbesondere einer Schwel-Brenn-Anlage, mit einem mehrere Abschnitte aufweisenden Rauchgaskanal in einer Tragkonstruktion, wobei ein erster vertikal verlaufender Abschnitt über einen mindestens annähernd horizontal verlaufenden zweiten Abschnitt mit einem ebenfalls vertikal verlaufenden dritten Abschnitt verbunden ist, so daß der Rauchgaskanal eine Konstruktive Einheit bildet, und wobei der erste Abschnitt mittels Tragelementen in der Trag Konstruktion aufgehängt ist.

Bei einem derartigen, aus der US-PS 3,001,514 bekannten Dampferzeuger durchströmen die in einer Brennkammer erzeugten Heißen Rauchgase einen Rauchgaskanal, der im wesentlichen drei Abschnitte umfaßt. Die Wände des Rauchgaskanals weisen Heizflächen in Form von Rohren oder Rohrbündeln auf, die in einen Wasser-Dampf-Kreislauf integriert sind. Dabei stellt die Brennkammer einen ersten vertikal verlaufenden Abschnitt des Rauchgaskanals dar. Die Brennkammer ist über einen horizontal verlaufenden zweiten Abschnitt des Rauchgaskanals mit einem dritten Abschnitt verbunden, der ebenfalls vertikal verläuft und in einen Abhitzekessel zur Dampferzeugung mündet. Das in den Heizflächen strömende Wasser dient zur Kühlung der Brennkammer und des Abhitzekessels und wird durch indirekten Wärmetausch mit dem Heißen Rauchgas mindestens teilweise verdampft. Als Brennstoff für die Brennkammer wird z.B. Schwelgas aus einer Schwelanlage verwendet. Eine Schwel-Brenn-Anlage ist z.B. aus der EP-PS 0 302 310 bekannt.

Um Dehnungsbehinderungen und Verzerrungen der räumlichen Anordnung des Dampferzeugers infolge von vertikalen und horizontalen Wärmedehnungen zu kompensieren, sind üblicherweise die Abschnitte des Rauchgaskanals, d.h. die Heizflächen der Brennkammer und des Abhitzekessels, konstruktiv voneinander getrennt. Dabei erfolgt die Kühlung der Brennkammer im sogenannten Zwangumlauf, während die Kühlung des Abhitzekessels im Naturumlauf erfolgt.

Wärmedehnungen werden bisher dadurch vermieden, daß die Heizflächen der Brennkammer und die des Abhitzekessels konstruktiv voneinander getrennt sind. Dabei erfolgt die Kühlung der Brennkammer im sogenannten Zwangumlauf, während die Kühlung des Abhitzekessels im Naturumlauf erfolgt.

Der Erfindung liegt die Aufgabe zugrunde, den im wesentlichen durch die Heizflächen gebildeten Rauchgaskanal der Brennkammer und des Abhitzekessels als konstruktive Einheit auszubilden, die eine freie Wärmedehnung sowohl in vertikaler als auch in horizontaler Richtung ermöglicht.

Diese Aufgabe wird erfindungsgemäß dadurch gelöst, daß die Tragelemente in kaltem Zustand eine gegenüber der Vertikalen schräg verlaufende Position aufweisen, die im wesentlichen der Wärmedehnung des zweiten, horizontalen Abschnitts im warmen Zustand entspricht, so daß die Tragelemente im warmen Zustand parallel zur Vertikalen verlaufen.

Die Tragelemente sind zweckmäßigerweise Rohre, die mit mindestens teilweise die Wände des Rauchgaskanals bildenden Heizflächen verbunden sind. Dabei sind die Rohre zusammen mit den Heizflächen in den Wasser-Dampf-Kreislauf geschaltet.

Im Bereich der Längsachsen des ersten und des dritten Abschnitts sind in vorteilhafter Ausgestaltung Mittel zum Führen des ersten gegenüber dem dritten Abschnitt des Rauchgaskanals vorgesehen, wobei die Längsachse des dritten Abschnitts als Festachse dient. Dabei sind die Führungsmittel zweckmäßigerweise Rohre, die ebenfalls mit den mindestens teilweise die Wände des Rauchgaskanals bildenden Heizflächen verbunden sind. Durch eine derartige Einbindung der Führungsmittel in den Wasser-Dampf-Kreislauf ist dort die Temperatur stets gleich der Temperatur der Heizflächen im zweiten Abschnitt des Rauchgaskanals. Dadurch wird erreicht, daß auch bei unterschiedlichen horizontalen Wärmedehnungen die Längsachsen des ersten und dritten Abschnitts des Rauchgaskanals stets parallel verlaufen.

Der erste Abschnitt des Raugaskanals ist in zweckmäßiger Ausgestaltung in einem ersten Tragrost angeordnet, der mittels der Tragelemente mit einem oberhalb des Rauchgaskanals angeordneten zweiten Tragrost und mittels mindestens eines Verbindungselements mit einem unterhalb des Rauchgaskanals angeordneten dritten Tragrost verbunden ist. Dabei stützt stützt sich der Rauchgaskanal auf dem am zweiten Tragrost aufgehängten dritten Tragrost ab. Der erste Tragrost ist zweckmäßigerweise als Rahmen ausgebildet, der den ersten Abschnitt des Rauchgaskanals umschließt.

Der dritte Abschnitt ist vorteilhafterweise mittels weiterer Tragelemente an dem zweiten Tragrost aufgehängt. Alternativ kann der dritte Tragrost über mindestens ein weiteres Verbindungselement mit dem zweiten Tragrost verbunden sein. Die Verbindungselemente und/oder die weiteren Tragelemente sind zweckmäßigerweise mit den Heizflächen verbundene Rohre.

Die mit der Erfindung erzielten Vorteile bestehen insbesondere darin, daß trotz der im warmen Zustand zwangsläufig auftretenden horizontalen und vertikalen Wärmedehnungen die räumliche Anordnung des Rauchgaskanals stets gleich bleibt. Dabei treten in allen Abschnitten und in Ebenen gleicher Höhe stets gleiche vertikale Wärmedehnungen auf, während die Längsachsen des ersten und dritten Abschnitts horizontalen Wärmedehnungen stets gemeinsam und parallel verlaufend folgen.

Ausführungsbeispiele der Erfindung werden anhand einer Zeichnung näher erläutert; darin zeigen:
Figur 1 schematisch einen in einer Tragkonstruktion angeordneten Dampferzeuger einer Schwel-Brenn-Anlage,
Figur 2 einen Querschnitt durch zwei Abschnitte eines Rauchgaskanals des Dampferzeugers gemäß Figur 1 und
Figur 3 in einem weiteren Querschnitt Führungsmittel zwischen zwei vertikalen Abschnitten des Rauchgaskanals gemäß Figur 1.

Einander entsprechende Teile sind in allen Figuren mit den gleichen Bezugszeichen versehen.

Figur 1 zeigt die Anordnung eines Dampferzeugers in einer Tragkonstruktion 1. Der Dampferzeuger ist Teil einer nicht näher dargestellten Schwel-Brenn-Anlage. Der Dampferzeuger umfaßt einen Rauchgaskanal, der drei Abschnitte 3, 4 und 5 aufweist. Der erste Abschnitt 3 wird im wesentlichen von einer Brennkammer 6 gebildet und verläuft vertikal. Er ist über den annähernd horizontal verlaufenden zweiten Abschnitt 4 mit dem ebenfalls vertikal verlaufenden dritten Abschnitt 5 verbunden, der in einen Abhitzekessel 10 mündet. In dem Abhitzekessel 10 sind in nicht näher dargestellter Art und Weise Heizflächen zur Dampferzeugung angeordnet.

Der Rauchgaskanal aus den Abschnitten 3, 4 und 5 ist in der Tragkonstruktion 1 aufgehängt. Dazu stützt er sich auf einem unteren Tragrost 15 ab. Dieser ist über Verbindungselemente 17 und 18 sowie mindestens ein Tragelement 16 mit einem oberen Tragrost 20 verbunden. Der erste Abschnitt 3 des Rauchgaskanals wird zusätzlich von einem Tragrost 21 geführt, der über Tragelemente 16 und 19 an dem oberen Tragrost 20 aufgehängt ist. Anstelle des Verbindungselements 18 können auch (gestrichelt dargestellte) Tragelemente 40, 41 vorgesehen sein, mit denen der Abschnitt 5 direkt an dem oberen Tragrost 20 aufgehängt ist.

Der Rauchgaskanal wird im wesentlichen durch in dessen Wände integrierte Heizflächen 12 begrenzt, die üblicherweise in Form von Rohren oder Rohrbündeln ausgebildet sind. Die Heizflächen 12 der Abschnitte 3, 4 und 5 sind miteinander verbunden, so daß der Rauchgaskanal eine konstruktive Einheit bildet. Die Heizflächen 12 sind in einen nicht näher dargestellten Wasser-Dampf-Kreislauf geschaltet und werden im Naturumlauf von Wasser oder einem Wasser-Dampf-Gemisch durchströmt. Die Verbindungselemente 17 und 18 sowie die Tragelemente 16, 19, 40, 41 sind vorteilhafterweise ebenfalls in das Naturumlaufsystem des Wasser-Dampf-Kreislaufs integrierte Rohre.

Der Abschnitt 5 kann über einen Teil seiner Höhe anstelle von mit Wasser oder Wasserdampf durchströmten Heizflächen auch eine (nicht dargestellte) mit Luft gekühlte Auskleidung aufweisen. Die wassergekühlten und luftgekühlten Heizflächen sind dann in nicht näher dargestellter Art und Weise mittels eines Kompensators gasdicht miteinander verbunden.

Unterhalb des Tragrosts 21 sind mit dem ersten Abschnitt 3 des Rauchgaskanals verbundene Pendelaufhängungen 23 vorgesehen. Unterhalb des zweiten Abschnitts 4 des Rauchgaskanals sind mit dem Tragrost 15 verbundene Stützen 24 vorgesehen.

Wie in Figur 1 durch die gestrichelten Linien 16' und 19' angedeutet, verlaufen die Tragelemente 16 und 19 im kalten Zustand, d.h. vor Inbetriebnahme des Dampferzeugers, in bezug auf die Vertikale schräg und nehmen die Positionen 16' bzw. 19' ein. Die Schrägstellung wird dadurch bewirkt, daß sich der Rauchgaskanal oder Kesselkörper gegenüber dem warmen Zustand zusammenzieht. Dabei entspricht die Neigung im wesentlichen der Wärmedehnung des zweiten Abschnitts 4 im warmen Zustand, d.h. während des Betriebs des Dampferzeugers. Dadurch wird erreicht, daß im warmen Zustand die beiden Längsachsen 25 und 26 parallel verlaufen.

Durch die Schrägstellung der Tragelemente 16, 19 in die Positionen 16' bzw. 19' tritt im Abschnitt 3 eine Kraftkomponente auf, die diesen Abschnitt 3 ebenfalls in eine Schrägstellung zwingt. Um dies zu vermeiden, sind zweckmäßigerweise im Bereich der Längsachsen 25 und 26 der Abschnitte 3 bzw. 5 Führungsmittel 35 vorgesehen. Die Führungsmittel 35 sind vorteilhafterweise mit den Heizflächen 12 der beiden Abschnitte 3 und 5 verbundene Rohre und ebenfalls in das Naturumlaufsystem integriert. Sie haben somit stets die gleiche Temperatur wie die Heizflächen 12 des zweiten Abschnitts 4 des Rauchgaskanals.

Beim Betrieb des Dampferzeugers bleibt somit die durch die Längsachsen 25 und 26 aufgespannte Ebene unabhängig von Wärmedehnungen Festebene 30, die gemäß Figur 2 senkrecht zur Zeichenebene verläuft. Ebenso bleibt die zu dieser Festebene 30 senkrecht verlaufende Ebene 32, in der die Längsachse 26 liegt, stets Festebene. Dadurch bleibt die konstruktive Einheit des Rauchgaskanals sowohl bei vertikalen als auch bei horizontalen Wärmedehnungen erhalten.

Wie Figur 3 zeigt, können die Führungselemente 35 auch in einfacher Weise als Zuganker ausgebildet und im Bereich des ersten Abschnitts 3 des Rauchgaskanals mit dem Tragrost 21 verbunden sein. Dabei umschließt der Tragrost 21 den ersten Abschnitt 3 in Form eines Rahmens.

## Patentansprüche

1. Anordnung eines Damcferzeugers, insbesondere einer Schwel-Brenn-Anlage, mit einem mehrere Abschnitte (3, 4, 5) aufweisenden Rauchgaskanal in einer Tragkonstruktion (1), wobei ein erster vertikal verlaufender Abschnitt (3) über einen mindestens annähernd horizontal verlaufenden zweiten Abschnitt (4) mit einem ebenfalls vertikal verlaufenden dritten Abschnitt (5) verbunden ist, so daß der Rauchgaskanal eine Konstruktive Einheit bildet, und wobei der erste Abschnitt (3) mittels Tragelementen (16, 19) in der Tragkonstruktion (1) aufgehängt ist, **dadurch gekennzeichnet,** daß die Tragelemente (16, 19) im kalten Zustand eine gegenüber der Vertikalen schräg verlaufende Position (16', 19') aufweisen, die im wesentlichen der Wärmedehnung des Zweiten, horizontalen Abschnitts (4) im warmen Zustand entspricht, so daß die Tragelemente (16,19) im warmen Zustand parallel zur Vertikalen verlaufen.

2. Anordnung nach Anspruch 1, **dadurch gekennzeichnet,** daß die Tragelemente (16, 19) Rohre sind, die mit mindestens teilweise die Wände des Rauchgaskanals bildenden Heizflächen (12) verbunden sind.

3. Anordnung nach Anspruch 1 oder 2, **dadurch gekennzeichnet**, daß im Bereich der Längsachsen (25, 26) des ersten und des dritten Abschnitts (3 bzw. 5) Mittel (35) zum Führen des ersten Abschnitts (3) gegenüber dem dritten Abscnnitt (5) vorgesehen sind, wobei die Längsachse (26) des dritten Abschnitts (5) als Festachse dient.

4. Anordnung nach Anspruch 3, **dadurch gekennzeichnet,** daß die Führungsmittel (35) Rohre sind, die mit mindestens teilweise die Wände des Rauchgaskanals bildenden Heizflächen (12) verbunden sind.

5. Anordnung nach einem der Ansprüche 1 bis 4, **dadurch gekennzeichnet,** daß der erste Abschnitt (3) des Rauchgaskanals in einem ersten Tragrost (21) angeordnet ist, der mittels der Tragelemente (16, 19) mit einem oberhalb des Rauchgaskanals angeordneten zweiten Tragrost (20) und mittels mindestens eines Verbindungselements (17) mit einem unterhalb des Rauchgaskanals angeordneten dritten Tragrost (15) verbunden ist, wobei sich der Rauchgaskanal auf dem am zweiten Tragrost (20) aufgehängten dritten Tragrost (15) abstützt.

6. Anordnung nach Anspruch 5, **dadurch gekennzeichnet**, daß der erste Tragrost (21) als Rahmen ausgebildet ist und den ersten Abschnitt (3) umschließt.

7. Anordnung nach Anspruch 5 oder 6, **dadurch gekennzeichnet,** daß der dritte Abschnitt (5) mittels weiterer Tragelemente (40, 41) an dem zweiten Tragrost (20) aufgehängt ist.

8. Anordnung nach einem der Ansprüche 5 oder 6, **dadurch gekennzeichnet**, daß der dritte Tragrost (15) über mindestens ein weiteres Verbindungselement (18) mit dem zweiten Tragrost (20) verbunden ist.

9. Anordnung nach einem der Ansprüche 5 bis 8, **dadurch gekennzeichnet**, daß die Verbindungselemente (17, 18) und/oder die weiteren Tragelemente (40, 41) mit den Heizflächen (12) verbundene Rohre sind.

## Claims

1. Steam generator arrangement, in particular of a low temperature carbonization combustion plant, with a flue gas channel, having several sections (3, 4, 5), in a supporting structure (1), whereby a first vertically extending section (3) is connected by way of a second at least approximately horizontally extending section (4) to a likewise vertically extending third section (5), so that the flue gas channel forms a structural unit, and whereby the first section (3) is suspended by means of supporting elements (16, 19) in the supporting structure (1), characterized in that the supporting elements (16, 19) in the cold condition have an oblique position (16', 19') in relation to the vertical, which position essentially corresponds to the thermal expansion of the second, horizontal section (4) in the hot condition, with the result that the supporting elements (16, 19) extend parallel to the vertical in the hot condition.

2. Arrangement according to claim 1,
characterized in that the supporting elements (16, 19) are tubes which are connected to heating surfaces (12) forming the walls of the flue gas channel at least in part.

3. Arrangement according to claim 1 or 2,
characterized in that in the region of the longitudinal axes (25, 26) of the first and the third section (3 and 5) means (35) are provided to guide the first section (3) relative to the third section (5), whereby the longitudinal axis (26) of the third section (5) is used as a fixed axis.

4. Arrangement according to claim 3,
characterized in that the guide means (35) are tubes which are connected to heating surfaces (12) forming 5 the walls of the flue gas channel at least in part.

5. Arrangement according to one of claims 1 to 4,
characterized in that the first section (3) of the flue gas channel is arranged in a first supporting grate (21) which is connected by means of the supporting elements (16, 19) to a second supporting grate (20) arranged above the flue gas channel and by means of at least one connecting element (17) to a third supporting grate (15) arranged below the flue gas channel, whereby the flue gas channel is supported on the third supporting grate (15) suspended from the second supporting grate (20).

6. Arrangement according to claim 5,
characterized in that the first supporting grate (21) is constructed as a frame and encloses the first section (3).

7. Arrangement according to claim 5 or 6,
characterized in that the third section (5) is suspended by means of further supporting elements (40, 41) from the second supporting grate (20).

8. Arrangement according to one of claims 5 or 6,
characterized in that the third supporting grate (15) is connected by means of at least one further connecting element (18) to the second supporting grate (20).

9. Arrangement according to one of claims 5 to 8,
characterized in that the connecting elements (17, 18) and/or the additional supporting elements (40, 41) are tubes connected to the heating surfaces (12).

## Revendications

1. Agencement d'un générateur de vapeur, notamment d'une installation de combustion et de distillation à basse température, comportant une manche de gaz de fumée comportant plusieurs tronçons (3, 4, 5) dans une charpente (1), un premier tronçon (3) s'étendant verticalement communiquant par l'intermédiaire d'un deuxième tronçon (4) s'étendant au moins approximativement horizontalement avec un troisième tronçon (5) s'étendant également verticalement, de sorte que la manche de gaz de fumée forme une unité de construction, le premier tronçon (3) étant suspendu au moyen d'éléments porteurs (16, 19), à la charpente (1), caractérisé en ce que les éléments (16, 19) porteurs ont, lorsqu'ils sont froids, une position (16', 19') oblique par rapport à la verticale, laquelle position correspond sensiblement à la dilatation thermique du deuxième tronçon (4) horizontal lorsqu'il est chaud, de sorte que les éléments porteurs (16, 19) s'étendent parallèlement à la verticale lorsqu'ils sont chauds.

2. Agencement suivant la revendication 1, caractérisé en ce que les éléments porteurs (16, 19) sont des tuyaux, qui sont reliés au moins en partie aux surfaces (12) de chauffe formant la manche de gaz de fumée.

3. Agencement suivant la revendication 1 ou 2, caractérisé en ce qu'il est prévu dans la zone des axes longitudinaux (25, 26) des premier et troisième tronçons (3 et 5) des moyens (35) de guidage du premier tronçon (3) par rapport au troisième tronçon (5), l'axe longitudinal (26) du troisième tronçon (5) servant d'axe fixe.

4. Agencement suivant la revendication 3, caractérisé en ce que les moyens (35) de guidage sont des tuyaux, qui sont reliés au moins en partie aux surfaces (12) de chauffe formant les parois de la manche de gaz de fumée.

5. Agencement suivant l'une des revendications 1 à 4, caractérisée en ce que le premier tronçon (3) de la manche de gaz de fumée est disposée dans une première grille (21) porteuse, qui est reliée au moyen des éléments (16, 19) porteurs à une deuxième grille (20) porteuse disposée au-dessus de la manche de gaz de fumée et au moyen d'au moins un élément (17) de liaison à une troisième grille (15) porteuse disposée en-dessous de la manche de gaz de fumée, la manche de gaz de fumée prenant appui sur la troisième grille (15) porteuse suspendue à la deuxième grille (20) porteuse.

6. Agencement suivant la revendication 5, caractérisé en ce que la première grille porteuse (21) est en forme de cadre et entoure le premier tronçon (3).

7. Agencement suivant la revendication 5 ou 6, caractérisé en ce que le troisième tronçon (5) est suspendu à la deuxième grille (20) au moyen d'éléments porteurs supplémentaires (40, 41).

8. Agencement suivant l'une des revendications 5 ou 6, caractérisé en ce que la troisième grille (15) porteuse est reliée par l'intermédiaire d'au moins un élément supplémentaire (18) de liaison à la deuxième grille porteuse (20).

9. Agencement suivant l'une des revendications 5 à 8, caractérisée en ce que les éléments (17, 18) de liaison et/ou les éléments (40, 41) supplémentaires porteurs sont des tuyaux reliés aux surfaces (12) de chauffe.
